# EUROPÄISCHE PATENTSCHRIFT

(11) **EP 0 294 640 B1**
(45) Veröffentlichungstag und Bekanntmachung des Hinweises auf die Patenterteilung: **08.12.1993**
(21) Anmeldenummer: 88108208.5
(22) Anmeldetag: 21.05.1988
(51) Int. Cl.: B41F 15/08

(54) **Siebdruckmaschine**
Screen printing machine
Machine à imprimer au pochoir

(30) Priorität: 06.06.1987 DE 3719059
(43) Veröffentlichungstag der Anmeldung: 14.12.1988
(73) Patentinhaber: Klemm, Gerhard, D-33619 Bielefeld (DE)
(72) Erfinder: Klemm, Gerhard, D-33619 Bielefeld (DE)
(74) Vertreter: Patentanwälte Dipl.-Ing. Bodo Thielking Dipl.-Ing. Otto Elbertzhagen

(56) Entgegenhaltungen:
- US-A- 2 555 096
- US-A- 3 229 627

## Beschreibung

Die Erfindung betrifft eine Siebdruckmaschine, entspr. dem Oberbegriff des Anspruches 1.
Derartige Siebdruckmachinen sind beispielsweise durch die US-PS 3,229,627 bekannt.

Bei diesen bekannten Siebdruckmaschinen, auf denen Bahnen bedruckt werden, liegen, horizontal angeordnet, ein oder mehrere ebene Siebdruckschablonen auf einer Ebene hintereinander, wobei die Warenbahn, über die jeweilig zugeordneten unter den Siebdruckschablonen liegenden Gegendruckwalzen od.dgl. geführt wird und im Bereich der Siebdruckschablonen bedruckt wird.

Der Nachteil dieser vorbekannten Maschinen besteht darin, daß ein enormer Platzbedarf besteht, um die nebeneinander liegenden auf einer Ebene angeordneten flachliegenden Siebschablonen über die stationär ihnen zugeordneten Gegendruckzylinder od. dgl. laufen zu lassen.

Ferner besteht ein Nachteil darin, daß eine sofortige Kontrolle des Druckergebnisses einer jeden Druckstation nicht unmittelbar nach dem Druck möglich ist, da die weiterlaufende Warenbahn dem Auge des Beschauers nicht zugänglich ist. Somit ist auch die Korrekturmöglichkeit von Fehldrucken nicht sofort gegeben.

Weiterhin ist durch die US-PS 2,555,096 eine Bogendruckmachine für den Siebdruck bekannt, auf der einzeln zugeführte Bogen im Siebdruckverfahren bedruckt werden können. Bei dieser Bogendruckmaschine liegt die Siebschablone schräg zur Horizontalen, weil in ihrem unteren Bereich ein Farbtümpel angeordnet ist, von dem sich die Rakel jeweils die frische Auftragsfarbe od.dgl. holt. Die Schablone liegt in ihrer Schräglage auf einem Gegendruckzylinder auf, der mit einem Bogengreifer versehen ist. Mit dieser Vorrichung lassen sich Warenbahnen nicht bedrucken. Die Bogen werden einzeln zugeführt und abgenommen, wobei dabei gleichzeitig die Kontrolle des Druckergebnisses erfolgen kann.

Beim Bedrucken von Warenbahnen geht sehr viel Material verloren, wenn sich Schwierigkeiten und Ungenauigkeiten beim Mehrfarbendruck einstellen, die erst sichtbar werden, wenn alle Druckstationen von der Bahn durchlaufen sind. Insbesondere, wenn die Bahn von Rolle zu Rolle läuft, d.h. nach erfolgtem Druck und Durchlauf einer Trocknung, sofort wieder aufgespult wird, ist kaum eine einwandfreie Kontrolle und schon garnicht eine sofortige Feststellung der Fehlerquelle möglich.

Der vorliegenden Erfindung liegt somit die Aufgabe zugrunde, einerseits den Platzbedarf für jede Druckstation in Bezug auf ihre Baulänge zu verringern und andererseits eine Kontrollmöglichkeit für das Bedienungspersonal zu schaffen, wobei die Vorrichtung jeder Platz- und Arbeitssituation angpaßbar sein soll.

Das bedeutet, den Bereich unterhalb der Schablone begehbar zu machen, sowie auch trotz verkürzter Baulänge und Begehbarkeit, zusätzlich gegebenenfalls für die Trockner Platz zu schaffen. Wesentlich ist die Zugänglichkeit der Schablonen im und unter dem Auftragsbereich und zwar von vorn und von hinten.

Diese Aufgabe wird durch die im Kennzeichen des Anspruches 1 aufgeführten Merkmale gelöst.

Somit ist der Vortiel gegeben, daß nicht nur in Bezug auf die Baulänge der Maschine sehr viel weniger Platz benötigt wird, sondern daß auch gleichzeitig damit gewährleistet ist, daß bie jeder Auftragsstation, gleichgültig wie viele hintereinander geschaltet sind, jede der Farbauftragsstationen für das Personal kontrollierbar ist, weil jeweils ein begehbarer freier Raum unterhalb der Schablone vorhanden ist. Der jeweils frisch bedruckte Teil der Warenbahn ist für das Bedienungspersonal zur Sichtkontrolle zugänglich, da er frei liegt. Diese gilt insbesondere, wenn die Warenbahn über den Gegendruckzylinder geführt, vertikal bzw. etwa vertikal nach unten weggeführt wird.

Die Erfindung bezieht sich somit auf eine Verbesserung bei einer Sieb- oder Schablonendruckmaschine bei der eine "Farbe" d.h. Druckerschwärze, Farben, Emaille, Klebemittel oder dgl. gedruckt werden soll.

Unter dem Begriff "Farbe" sollen somit nicht nur flüssige oder halbflüssige färbende Stoffe verstanden werden, sondern auch andere flüssige oder halbflüssige Verbindungen, einschließlich thermoplastische Massen, die bei gewöhnlicher Temperatur fest sind und in geschmolzenem Zustand verwendet werden; auch solche Materialien die bei gewöhnlicher Temperatur durch Anwendung von Wärme härtbar sind, sollen eingeschlossen sein. Solche thermoplastischen oder härtbaren Massen können z.B. für den Reliefdruck verwendet werden und ggf. Metallanteile enthalten, z.B. zum Drucken von Computer- und anderen Maschinenschaltern. Ferner ist auch an verschäumte Massen als Auftragsmedien gedacht, sowie auch an beliebige andere Chemikalien.

Der Einfachheithalber soll der Ausdruck "Schablone" gebraucht werden, worunter die verchiedensten Arten von "Schablonen" verstanden werden können, seien sie nun als Sieb ausgebildet oder z.B. als gelochte Folien oder dgl.

Im Wesentlichen ist daran gedacht, von Rolle zu Rolle zu arbeiten. Gebenenfalls könnte die Vorrichtung auch als Bogendruckmaschine verwendet werden. Wenn von Rolle zu Rolle gearbeitet wird, sollte vorzugsweise diskontinuierlich gearbeitet werden, z.B. nach der DE-OS 2.943.894 im Antrieb auch der Gegendruckwalze.

Als "Substrat" kann an die verschiedensten Materialien gedacht werden, beispielsweise an Pappen, Papier, Nonwoven, Vliese, Kunststoffe aber auch an Textilien jeder Art, gewebt, gewirkt, gestrickt, befestigt oder unbefestigt u. dgl. Insbesondere ist aber an von Rolle zu Rolle geführtes Papier oder papierähnliches Material gedacht.

In den Zeichnungen sind Ausführungsbeispiele der Erfindung dargestellt.

Es zeigen:
Fig. 1 Die Vorrichtung zu Beginn der Vorlegephase,
Fig. 2 die Vorrichtung zu Beginn der Druckphase,
Fig. 3 eine Draufsicht auf den Schablonenwagen,
Fig. 4 und 5 Einzelheiten,
Fig. 6 ein weiteres Ausführungsbeispiel,
Fig. 7 und 8 die Schablone in Draufsicht und Schnitt VIII - VIII der Fig. 7.

Die Figuren 1 bis 3 zeigen in schematischer Ansicht teilweise geschnitten, eine Siebdruckstation, stark schematisiert. Es können eine Reihe derartiger Siebdruckstationen hintereinander angeordnet werden.

Eine an sich bekannte Schablone 1 liegt bei dem dargestellten Ausführungsbeispiel in einem Schablonenwagen 10 der seitlich auf oder in Schienen 11 geführt ist. Die Schienenanordnung ist in den Pfeilrichtungen A in ihrer Lage veränderbar, wobei jeweils zwei einander gegenüberliegende Schienen, die vorzugsweise T-fömig ausgebildet sind, um eine Achse 12 schwenkbar in ihrer Lage veränderbar sind. Die einander gegenüberliegenden Schienen verändern ihre Lage gemeinsam. Die Achse 12 kann in der Höhe gemäß den Pfeilrichtungen B einstellbar sein.

Der Schablonenwagen 10 ist mit einem Antrieb 13 versehen, beispielsweise einem Antriebszahnrad 13′, das in seiner Drehrichtung umschaltbar ist. Um die Winkelverstellung zu ermöglichen, kann die Lage des Antriebzahnrades 13′ veränderbar sein, z.B. durch Verschiebung des Gehäuses 13˝ in den angegeben Pfeilrichtungen.

Das Antriebszahnrad 13′ kämmt beim dargestellten Ausführungsbeispiel in einer Zahnstange 14 die unterhalb des Schablonenwagens 10 angeordnet ist. Die Lage der Schablone 1 im Schablonenwagen 10 kann beliebig fixiert werden, beispielsweise durch Leisten 15 und 16.

Der Schablone zugeordnet ist ein Rakelwerk 2, das beliebig ausgestaltet sein kann, vorzugsweise besteht dieses Rakelwerk aus einer Druckrakel 20 und zugeordneter Schlepprakel 21. Ein Bewegungsgestänge 23 ermöglicht es, nicht nur das Rakelwerk 2 abzuheben, (in Pfeilrichtung C), sondern auch die Rakeln im Verhältnis zueinander und im Verhältnis zum Gegendruckzylinder 3, parallel zu dem Sieb 1′ der Schablone 1 zu bewegen. Im allgemeinen wird die Position des Rakelwerkes 1 während des Druckvorganges derart sein, daß genau an der tangentialen Anlagelinie des Siebes 1′ an der Mantelfläche des Gegendruckzylinders 3 die Druckrakel 20 beim Druckhub steht.

Die Ausbildung der Schablone 1 wird später beschrieben. In Figur 1 ist die Farbzuführung 4 noch zu sehen, wobei, wie bereits Eingangs ausgeführt, der Begriff "Farbe" nicht einschränkend zu verstehen ist. Die Farbzuführung 4 besteht beim dargstellten Ausführungsbeispiel aus einer Umwälzpumpe 40 mit Zulaufschlauch 41 und Transportschlauch 42, wobei durch letzteren die umgewälzte Farbe dem Rakelwerk wieder zugeführt wird. Ein Anschluss liegt im Schablonenrahmen 1˝.

Die Bandzuführung oder Warenbahnzuführung ist ebenfalls nur schematisch dargestellt. In Pfeilrichtung D läuft die Bahn über Umlenkwalzen 50,51 und Zuführungswalze 52 zu. Eine Vorrichtung zur Bahnmittensteuerung 53, die um einen vertikalen Schwenkpunkt 53′ sich in ihrer Lage verändern kann, trägt Führungsrollen 54 und 54′. Derartige Bahnmittensteuerungen sind vorbekannt. Sie dienen dazu, die Warenbahn 6 oder das Warenband einwandfrei dem Gegendruckzylinder 3 und seinem im Inneren desselben angeordneten Saugsegment 30 zuzuführen und zwar ausgerichtet schon auf den Seitenrapport. Über einen Spannungsgeber 61, bestehend aus drei Walzen und eine Kontrollvorrichtung 7, gelangt die Warenbahn im Bezug auf ihre Lage und ihre Spannung kontrolliert auf den Gegendruckzylinder 3, überläuft diesen und wird dann zum Trockner und zur nächsten Station geführt. Der vertikale Schenkel ist von einem Tritt 93 her kontrollierbar. Der herauflaufende Schenkel der Bahnführung zum Gegendruckzylinder 3 und der abwärtslaufende Schenkel der Warenbahn von der Gegendruckwalze 3 bis zur Umlenkwalze 60 ist vorzugsweise jeweils vertikal geführt und beide Schenkel liegen vorzugsweise parallel zueinander. Die Laufrichtungen E und F können auch im Winkel zueinander liegen.

Von dem genannten Tritt 93 aus, kann die Bedienungsperson den abwärtslaufenden Schenkel F des Bahnführungsweges auf der Druckseite betrachten und feststellen, ob der Farbauftrag oder dgl. einwandfrei erfolgt ist, ob der Seitenrapport und der Längsrapport stimmt und auch die Farbflächen gleichmäßig bedruckt sind, bzw. die Rasterpunkte exakt in Erscheinung treten.

Durch Umsteuerung des Rakelzylinders 24, der Bahnführung, der veränderten Zugabe der Farbmenge und dgl. kann die Bedienungsperson sofort eingreifen, wenn irgendetwas an dem Auftrag nicht stimmt.

Statt mit einer Rakel kann auch mit Sprühköpfen od. dgl. gearbeitet werden, die durch das Sieb hindurch Glanzeffekte oder dgl. auf die Ware auftragen bzw. auch durch Grobschablonen und dgl. Auch die Bezeichnung "Rakel" darf somit nicht einschränkend verstanden werden.

In der Figur 1 ist die Stellung der Vorrichtung kurz vor der sogenannten "Vorlegephase" dargestellt. In dieser Phase ist die Schlepprakel 21 herunter gefahren und legt die Farbe, da sie die Schablone an der Oberfläche nicht berührt, in einer ganz bestimmten, gewünschten Schichtdicke auf.

In Figur 2 ist der Beginn der sogenannten Druckphase dargestellt. In dieser Stellung ist die Druckrakel 20 herunter gefahren und die Schlepprakel 21 befindet sich in der oberen Stellung. Vor der Druckrakel 20 baut sich linear über die Druckbreite gehend der Farbtümpel auf und beim Hochfahren des gesamten Schablonenwagens 10 in Pfeilrichtung G also in der Auffahrtsbewegung wird der Druck ausgeführt, während der Gegendruckzylinder 3 seine diskontinuierliche Vorwärtsbewegung macht und sich die Warenbahn in den Pfeilrichtungen E und F voranbewegt. Während des Schlepphubes in der sogenannten "Vorlegephase" bei Bewegung des Schablonenwagens 10 in der Pfeilrichtung G′ (Figur 1) steht die Warenbahn und das nichtdurchgedrückte Sieb berührt die Oberfläche der Ware oder Mantelfläche des Gegendruckzylinders 3 nicht. Diese ist in Figur 1 nicht zu sehen, da der Abstand so minimal ist, daß in der dargestellten Verkleinerung der Abstand nicht sichtbar ist. Wesentlich ist, daß die Abwärtsbewegung in Pfeilrichtung G′ so erfolgt, daß keine Berührung des Siebes 1′ mit der Ware auf dem Gegendruckzylinder 3 erfolgt. Das Sieb schwebt somit bei dieser Abwärtsbewegung G frei nach unten, völlig berührungslos zur Ware 6 und deren Oberfläche bzw. zur Zylinderoberfläche 3 falls keine Warenbahn darüber gespannt sein sollte, z.B. in einer Montagestellung oder dgl.

Der hin- und hersteuerbare Antrieb für die Aufwärtsbewegung und Abwärtsbewegung des Schablonenwagens 10 erfolgt durch Umstellung des Antriebes 13 und somit Drehbewegungswechsel des Antriebzahnrades 13′. Die Länge des Bewegungsweges ist z.B. durch Ansteuerung der Passermarke steuerbar.

Während der Druckphase wird durch die herunter gefahrene Druckrakel 20 ein Farbtümpel vor dieser gebildet und gleichzeitig mit dem Durchdrücken der Farbe durch das Sieb läuft auch dieser Farbtümpel durch die Schrägstellung des Siebes nach unten bzw. hat die Tendenz nach unten zu laufen, sie gerät über den Zulaufschlauch 41 zur Umwälzpumpe 40 und wird neu über den Transportschlauch 42 ins Rakelwerk vor die Schlepprakel 21 gelegt. Dadurch erfolgt eine gleichmäßige Durchmischung der Farbe, außerdem kann die Farbe auf dem Sieb nicht altern und beipielsweise beim Zusetzen von Metallpartikeln und dgl. können diese nicht eine Ausfällung bewirken. Diese ist nur ein gegebenes Beispiel für die Vorteile einer derartigen Umwälzung, die beim Schrägsieb erheblich erleichtert wird, durch die naturgegebene Anziehungskraft der Erde. Dies gibt der Farbe die Tendenz, auf dem schrägliegenden Sieb herunter zu laufen, das Sieb gleichmäßig zu benetzen, um dann, durch Zusammenlaufen auf dem Sieb und Transport durch den Zulaufschlauch 41 die Umpumpstation zu erreichen. Erhebliche Antrocknungsnachteile und ähnliche Schwierigkeit die sich bei Horizontalsieben ergeben, werden dadurch beseitigt.

In den Figuren 3, 4 und 5 sind Einzelheiten der Schablonenlagerung gezeigt.

In Figur 3 sieht man die Gesellteile 9 die auch in Figur 1 angedeutet sind mit den vertikalen Stützen 90 und den horizontalen Schenkeln 91 im unteren Bereich und den oberen horizontalen Schenkeln 92. Hier liegt auch die Achse 12 für die Anlenkung der Schienen 11. Ferner ist aus Figur 3 ersichtlich, wie die Antriebe 13 für die in den Figuren 1 und 2 dargestellten Antriebszahnräder 13′ miteinander durch eine Achse 13a verbunden sind. Die Zahnräder 13′ greifen in die jeweils rechts und links unter dem Schablonenwagen 10 angeordneten Zahnstangen 14, wodurch der gesamte Schablonenwagen 10 auf und ab bewegt werden kann.

Durch Figur 4 ist die Darstellung eines Schnittes nach den Linien IV - IV der Figur 3 deutlich, wie die Schiene 11 in den Schablonenwagen 10 eingreift und wie auf einem unteren Schenkel 10′ des Schablonenwagens 10 die Schablone 1 mit ihrem Schablonenrahmen 1˝ aufliegt, wobei das Sieb 1′ freigelassen ist. Unterhalb des Rahmens 10 ist die Zahnstange 14 befestigt.

Figur 5 zeigt dann noch eine Draufsicht auf eine Schablonenrahmenecke mit Anordnung einer Leiste 16 am Schablonenende zur Halterung derselben.

In Figur 6 ist ein Ausführungsbeispiel gezeigt mit zwei Druckstationen die auch einfache Auftragsstationen sein können, wenn z.B. das Sieb nicht gemustert ist, oder wenn statt mit Rakelwerken 2 mit Sprühköpfen oder dgl. gearbeitet wird, z.B. auch durch Grobschablonen hindurch.

Die Warenbahn 6 wird in beiden Stationen geführt, wie bereits im Zusammenhang mit den Figuren 1 und 2 beschrieben, und läuft in den angegebenen Pfeilrichtungen über die vorzugsweise diskontinuierlich angetriebenen Gegendruckwalzen 3, die nach der DT-PS 29 43 894 oder nach der DT-PS 28 57 766 ausgebildet sein können. In allen hintereinander geschalteten Druckstationen H, I und ggf. noch weiteren Druckstationen, ist es vorteilhaft, die mit einem Saugsegment versehenden Gegendruckwalzen synchron zueinander laufen zu lassen. Entscheidend ist aber, im vorliegenden Fall, die Schräglage der Siebe und freie Veränderbarkeit dieser Schräglage in den sogenannten "Schrägstationen."

Wesentlich ist ferner, daß bei Anordnung mehrerer Stationen H, I hintereinander, die Möglichkeit gegeben ist, unterhalb der schrägliegenden Schablone 1 bzw. unterhalb des schrägliegenden Schablonenwagens 10, der in den Schienen 11 auf und abfahren kann, die Warenbahn derart zu führen, daß ein beliebiger Trockner 8 dem Warenbahnführungsweg zugeordnet ist. Dadurch ist die Möglichkeit gegeben, unmittelbar mit der frisch bedruckten Warenbahn in die nächste Auftragsstation zu fahren. Bei Anordnung auch nur einer Druck- oder Auftragsstation kann die Trockneranordnung erfolgen; besonders vortielhaft ist aber die Trockneranordnung, wenn mehrere Stationen hintereinandergeschaltet sind, um z.B. einen Mehrfarbendruck ausführen zu können. In der Figur 6 sind nur zwei Stationen gezeigt, es können auch mehr als zwei Stationen z.B. vier Stationen angeordnet werden, mit sich wiederholender Ausbildung oder auch variabler Ausbildung derselben.

Die Trockner 8 können beliebig ausgestaltet sein. Dargestellt, bei dem gezeigten Ausführungsbeispiel, ist ein Doppeltrockner der einerseits aus einer Kontakttrocknerplatte 80 besteht, die rückseitig zum Warenbahnführungsweg liegt und dem ein Gebläsetrockner 81 auf der gegenüberliegenden also auf der Auftragsseite zugeordnet ist. Dieser Gebläsetrockner berührt selbstverständlich die Oberfläche der Warenbahn nicht.

Die Warenbahn wird bei diesem Ausführungsbeispiel zum Einlauf in den Trockner zurückgeführt, U-förmig weitergeführt und gerät dann unter den Tritt 93 der auch hier angeordnet sein kann und von dem aus der Schenkel F der abwärtslaufenden Warenbahn beobachtet werden kann. Nach einem Spannungsgeber 55 umläuft die Warenbahn eine Walze 56 und gerät dann in eine Bahnmittensteuerung 53 die aus einer beliebigen Vorrichtung bestehen kann, vorbekannter Art. Diese Bahnmittensteuerung 53 kann aus einem schwenkbaren Teil bestehen, der die Bahn genau auf Seitenrapport einstellt.

Vor dem Einlaufen in die nächste Station, gerät die Bahn wieder in einen Spannungsgeber 61 bestehend aus drei Walzen und umschlingt dann im beliebigen Winkel, vorzugsweise um 180° laufend, den Gegendruckzylinder 3.

Auch die zweite Station und sämtliche nachgeschalteten Stationen können einen Trockner 8 als Zuordnung aufweisen. Auch hier kann wieder dieser Trockner 8 zweiteilig ausgebildet sein, bestehend einerseits aus einem plattenartigen Kontakttrockner 80 der rückseitig der Warenbahn anliegt und einem Gebläseteil 81 der wieder berührungsfrei zur Warenbahn liegt. Der Übergang geht wieder unter einem Tritt 93 durch. Die Warenbahn kann in weitere Siebdruck- oder Auftragsstationen einlaufen.

In Figur 7 ist die Draufsicht auf eine Schablone dargestellt, statt eines Schablonenwagens, die zwei direkt an ihr befestigt Laufschienen 10a mit Nuten 10b trägt, in die jeweils gemäß der Ausführung der Figur 4, der Laufteil einer Schiene 11 eingreifen kann. Diese Laufschienen 10a sind somit beidseitig des Shablonenrahmens befestigt. Der Schablonenrahmen 1˝ weist in seinem unterem Teil eine im Winkel geführte Rahmenleiste 1a auf, deren Innenwände im Winkelbereich unterbrochen sind, um den Zulauf der Farbe in den angegebenen Pfeilrichtungen zu ermöglichen. Diese Innenwände 1b lassen somit die vom Sieb kommende, während des Druckvorganges vorgeschobene Farbe oder Flotte zu einem Rohransatz 16 fließen, an den der Zulaufschlauch 41 angeschlossen ist, der zur Umwälzpumpe 40 führte. Durch den Transportschlauch 42 wird die Farbe, Flotte, der Schaum oder eine andere Chemikalie vor die Schlepprakel 21 gelegt, die der Druckrakel 20 zugeordnet ist (siehe Figur 8).

Der Winkelbereich der Rahmenleiste 1a kann nach oben hin abgedeckt sein, aber auch offen sein, beispielsweise für Reinigungszwecke, zumal sich Farbe oder Flotte nur im unteren Bereich aufhalten wird und keine Gefahr des Hochspritzens besteht. Wichtig ist, daß durch die im stumpfen Winkel zueinander stehenden Innenwände 1b der unteren Rahmenleiste 1a Zuflußrampen geschaffen sind, die die Farbe oder Flotte in Richtung auf den Rohransatz 16 bzw. den Zulaufschlauch 41 leiten. Bei Schräglage des Siebes und damit selbstverständlich auch des Schablonenrahmens 1˝ liegt die Rahmenleiste 1a immer unten.

Der in der Figur 1 gezeigte Winkel Alpha der Schablonenlage im Verhältnis zur Horizontalen von etwa 43°, kann von beispielsweise 5° auf 85° verändert werden. Der günstigste Winkel wird bei etwa 60° liegen, bzw. in den Bereichen von 20° bis 70°. Die Lage des Rakelwerkes 2 wird je nach Winkelstellung der Schablone 1 zur Horizontalen ebenfalls geändert und entsprechend angepaßt derart, daß die Druckrakel 20 vorzugsweise rechtwinkelig zum tangential anliegenden Sieb 1′ steht.

Die geoffenbarten Merkmale einzeln und in Kombination werden, soweit sie gegenüber dem Stand der Technik neu sind, als erfindungswesentlich angesehen.

## Patentansprüche

1. Siebdruckmaschine zum Bedrucken einer Warenbahn mit mindestens einer Auftragsstation, bestehend aus
- einer, durch einen Bewegungsantrieb hin- und hergeführten Schablone,
- und einem einstellbaren Rakelwerk,
- sowie einer stationär angeordneten Gegendruckwalze, bezw. einem Gegendruckzylinder,
**dadurch gekennzeichnet,** daß
die Schablone (1) bezw. der Schablonenwagen in ihrer oder seiner Arbeitslage im Winkel (alpha) zur Horizontalen liegend auf- und abführbar gelagert und der Führungswinkel (alpha) für die Schablone (1) bzw. deren Wagen (10) einstellbar ist.

2. Siebdruckmaschine nach Anspruch 1, dadurch gekennzeichnet, daß der Führungswinkel (alpha) für die Schablone (1) im Bereich von 5-85 Grad einstellbar ist.

3. Siebdruckmaschine nach Anspruch 1, dadurch gekennzeichnet, daß der Führungswinkel (alpha) in der Arbeitsposition zwischen 20-70 Grad steht.

4. Siebdruckmaschine nach Anspruch 1, dadurch gekennzeichnet, daß die Anfangs und Startposition für den Druckhub, im oberen Bereich der Schablone (1) liegt und das Rakelwerk einstellbar zur Gegendruckwalze (3) oder dgl. ausgebildet ist.

5. Siebdruckmaschine nach Anspruch 1, dadurch gekennzeichnet, daß bei Anordnung mehrerer Schablonen (1) hintereinander die jeweiligen Warenbahnführungsebenen (E,F) parallel, bezw. im Wesentlichen parallel zueinander liegen und die Gegendruckwalzen, bzw. die Gegendruckzylinder (3) zwischen sich einschließen.

6. Siebdruckmaschine nach einem oder mehreren der Ansprüche 1-5 , dadurch gekennzeichnet, daß die Schablone (1), bezw. der Schablonenwagen (10) auf Schienen (11) gelagert ist, die schwenkbar an einem Gestell (90,91,92) angeordnet sind.

7. Siebdruckmaschine naach einem oder mehreren der Ansprüche 1-6, dadurch gekennzeichnet, daß die Schablone (1) bzw. der Schablonenwagen (10) einen Antrieb aufweist und insbes. an seiner Unterseite mit Zahnstangen (14) versehen ist, die über einen, in seiner Lage einstellbaren, Zahnradantrieb (13) verbunden sind.

8. Siebdruckmaschine insbes. nach einem oder mehreren der Ansprüche 1-7, dadurch gekennzeichnet, daß der Schablonenrahmen (1') bezw. das Rakelwerk (2) mit einer Farbumpumpeinrichtung verbunden sind, bestehend aus Zulaufschlauch (41), Umwälzpumpe (40) und Transportschlauch (42), wobei der Zulaufschlauch (41) zur Pumpe (40) am Schablonenende angesetzt ist und der Transportschlauch für die Farbe oder dgl. im Rakelwerk mündet.

9. Siebdruckmaschine nach einem oder mehreren der Ansprüche 1-7, dadurch gekennzeichnet, daß der Schablonenrahmen (1'') in seinem unteren Teil eine Rahmenleiste (1a) aufweist, deren Innenwände in einem unteren Winkelbereich unterbrochen sind und dem Winkelbereich des Schablonenrahmens (11'') ein Rohransatz (16) zugeordnet ist, für einen Zulaufschlauch od. dgl. zu einer Umwälzpumpe (40) für das Auftragsmedium.

10. Siebdruckmaschine nach einem oder mehreren der Ansprüche 1-9, dadurch gekennzeichnet, daß die Umwälzpumpe (40) über einen Transportschlauch (42) mit dem Rakelwerk (2) verbunden ist, wobei dessen Ende vor der Schlepprakel (21) endet.

11. Siebdruckmaschine nach einem oder mehreren der Ansprüche 1-10, dadurch gekennzeichnet, daß die Warenbahnführung zwischen zwei Auftragsstationen jeweils aus einer Bahnmittensteuerung (53), einem Spannungsgeber (61) und einer Kontrollvorrichtung (7), sowie mit einem Saugsegment (30) versehenen Gegendruckzylinder (3) besteht.

12. Siebdruckmaschine insb. nach einem oder mehreren der Ansprüche 1 - 11, dadurch gekennzeichnet, daß unterhalb der Schablone (1) bzw. des Schablonenwagen (10) ein Trockner (8) dem Warenbahnführungsweg zugeordnet ist, wobei der Trockner (8) vorzugsweise als Doppeltrockner ausgebildet ist und aus einer Kontakttrocknerplatte (80) und einem Gebläsetrockner (81) besteht.

## Claims

1. A screen printing press to print a substrate web with at least one printing station, and consisting of
- a screen stencil moved to and fro by a drive,
- an adjustable squeegee blade system,
- a back-pressure roller, or back-pressure cylinder, in stationary arrangement,
**characterised by** the fact that
the screen stencil (1), or the stencil carriage, have a support that can be raised and lowered, and that is arranged at an angle (alpha) in relation to the horizontal when in a working position, and the fact that the guide angle (alpha) for the stencil (1), or its carriage (10), is adjustable.

2. A screen printing press in conformity with Claim 1, characterised by the fact that the guide angle (alpha) for the screen stencil (1) is adjustable within a range of 5-85 degrees.

3. A screen printing press in conformity with Claim 1, characterised by the fact that the guide angle (alpha) is adjustable in the working position between 20-70 degrees.

4. A screen printing press in conformity with Claim 1, characterised by the fact that the beginning and start position for the printing cycle lies within the upper area of the stencil (1), and that the squeegee blade system is adjustable in relation to the back-pressure roller (3), or the like.

5. A screen printing press in conformity with Claim 1, characterised by the fact that with the arrangement of several stencils (1) behind each other, the given substrate web levels (E, F) are parallel, or basically parallel, in relation to each other, and incorporate the back-pressure rollers or back-pressure cylinders (3) between them.

6. A screen printing press in conformity with the Claims 1-5, characterised by the fact that the stencil (1), or the stencil carriage (10), is supported by rails (11) arranged in a swivelling manner on a frame (90, 91, 92).

7. A screen printing press in conformity with one or several of the Claims 1-6, characterised by the fact that the stencil (1), or stencil carriage (10), is fitted with a drive with toothed racks (14), particularly on the underside, which are connected by a gearwheel drive (13) that is adjustable in its position.

8. A screen printing press in conformity with one or several of the Claims 1-7, characterised by the fact that the stencil frame (1'), or the squeegee blade system (2), is linked to an ink circulating facility consisting of a supply hose (41), a circulating pump (40) and a conveying hose (42), where the supply hose (41) to the pump (40) is attached at the end of the stencil, and where the conveying hose for the ink, or the like, is conducted into the squeegee blade system.

9. A screen printing press in conformity with one or several of the Claims 1-7, characterised by the fact that the lower section of the stencil frame (1'') is provided with a frame ledge (1a), the inner walls of which are interrupted in the lower angle area, and where a pipe connection (16) for a supply hose, or the like, leading to a circulating pump (40) for the inking medium, is assigned to the angle area of the stencil frame (11'').

10. A screen printing press in conformity with one or several of the Claims 1-9, characterised by the fact that the circulating pump (40) is connected to the squeegee blade (2) system by way of a conveying hose (42), where its end terminates just before the squeegee blade (21).

11. A screen printing press in conformity with one or several of the Claims 1-10, characterised by the fact that the substrate web guide between two printing stations consists of a web centre control (53), a tensioner (61) and a controlling device (7), and with a back-pressure roller (3) fitted with a suction segment (30).

12. A screen printing press in conformity with one or several of the Claims 1-11, characterised by the fact that a dryer (8) is assigned to the substrate web guide underneath the stencil (1), or stencil carriage (10), and where the dryer (8) is preferentially designed as a double dryer consisting of a contact drying plate (80) and a blower dryer (81).

## Revendications

1. Machine sérigraphique servant à imprimer une nappe de tissu et comprenant au moins un poste d'enduction composé
- d'un gabarit auquel un mécanisme d'entraînement fait décrire un mouvement de va-et-vient,
- d'un mécanisme réglable à rateau,
- d'un rouleau antagoniste en poste fixe respectivement d'un cylindre antagoniste,
**caractérisé en ce que** le gabarit (1) respectivement le chariot du gabarit reposent chacun sur des paliers leur permettant de monter et descendre en position de travail selon un angle (alpha) par rapport à l'horizontale et en ce que l'angle de guidage (alpha) du gabarit (1) et de son chariot (10) est réglable.

2. Machine sérigraphique selon revendication 1, caractérisée en ce que l'angle de guidage (alpha) du gabarit (1) est réglable dans une plage comprise entre 5 et 85 degrés.

3. Machine sérigraphique selon revendication 1, caractérisée en ce que l'angle de guidage (alpha) en position de travail est compris entre 20 et 70 degrés.

4. Machine sérigraphique selon revendication 1, caractérisée en ce que la position de début et de départ de la course d'impression se situe dans la zone supérieure du gabarit (1) et que le mécanisme à rateau est conçu réglable par rapport au rouleau de pression antagoniste (3) ou assimilé.

5. Machine sérigraphique selon revendication 1, caractérisée en ce que si plusieurs gabarits (1) sont dispossés les uns derrière les autres, les plans de guidage (E, F) des nappes de tissu sont parallèles ou essentiellement parallèles entre eux et que les rouleaux de pression antagoniste et les cylindres de pression antagoniste (3) les enferment entre eux.

6. Machine sérigraphique selon l'une ou plusieurs des revendications 1 à 5, caractérisée en ce que le gabarit (1) respectivement le chariot à gabarit (10) repose sur des rails (11) disposés basculants contre un châssis (90, 91, 92).

7. Machine sérigraphique selon l'une ou plusieurs des revendications 1 à 6, caractérisée en ce que le gabarit (1) respectivement le chariot à gabarit (10) présente un mécanisme d'entraînement et qu'en particulier il est doté contre sa face inférieure de crémaillères (14) reliées par un mécanisme à engrenages (13) dont la position est réglable.

8. Machine sérigraphique, en particulier selon l'une ou plusieurs des revendications 1 à 7, caractérisée en ce que le cadre de gabarit (1') respectivement le mécanisme à rateau (2) sont reliés à un dispositif à pompe à encre comprenant un flexible d'arrivée (41), une pompe de circulation (40) et un flexible de transport (42), le flexible d'arrivée (41) de la pompe (40) étant placé en bout de gabarit et le flexible de transport d'encre ou assimilée aboutissant dans le mécanisme à rateau.

9. Machine sérigraphique selon l'une ou plusieurs des revendications 1 à 7, caractérisée en ce que la partie inférieure du cadre de gabarit (1'') présente un listel (1a) dont les parois intérieures sont interrompues dans une zone angulaire inférieure et qu'un ajutage (16) est affecté à la zone angulaire du cadre de gabarit (11'') pour y (16) raccorder un flexible d'amenée ou assimilé à une pompe de recirculation (40) du fluide à enduire.

10. Machine sérigraphique selon l'une ou plusieurs des revendications 1 à 9, caractérisée en ce que la pompe de recirculation (40) est reliée au mécanisme à rateau (2) via un flexible de transport (42) dont l'extrémité se termine en amont du rateau remorqueur (21).

11. Machine sérigraphique selon l'une ou plusieurs des revendications 1 à 10, caractérisée en ce que le guide de nappe de tissu entre deux postes d'enduction se compose respectivement d'un guide de centrage de nappe (53), d'un générateur de tension (61) et d'un dispositif de contrôle (7) ainsi que d'un cylindre de pression antagoniste (3) équipé d'un segment d'aspiration (30).

12. Machine sérigraphique en particulier selon l'une ou plusieurs des revendications 1 à 11, caractérisée en ce qu'en-dessous du gabarit (1) respectivement du chariot à gabarit (10) un séchoir (8) est affecté à l'itinéraire de guidage de la nappe de tissu, le séchoir (8) ayant de préférence la forme d'un séchoir double et se composant d'une plaque de contact (80) et d'une soufflerie (81).
